# EUROPÄISCHE PATENTSCHRIFT

(11) **EP 0 121 811 B1**
(45) Veröffentlichungstag und Bekanntmachung des Hinweises auf die Patenterteilung: **04.03.1987**
(21) Anmeldenummer: 84102747.7
(22) Anmeldetag: 14.03.1984
(51) Int. Cl.: B21B 13/14

(54) **Mehrwalzengerüst**
Multi-roll housing
Cage à jeu de cylindres multiple

(30) Priorität: 02.04.1983 DE 3312008; 30.06.1983 DE 3323641
(43) Veröffentlichungstag der Anmeldung: 17.10.1984
(73) Patentinhaber: SMS SCHLOEMANN-SIEMAG AKTIENGESELLSCHAFT, 40237 Düsseldorf (DE)
(72) Erfinder: Bald, Wilfried, D-5912 Hilchenbach (DE); Stoy, Erich, D-4040 Ratingen 4 (DE); Römmen, Hans, D-4047 Dormagen (DE); Hollmann, Friedrich, Dr., D-4048 Grevenbroich (DE)
(74) Vertreter: Müller, Gerd, Dipl.-Ing.

## Beschreibung

Die Erfindung betrifft ein Mehrwalzengerüst mit zwei Stützwalzen und zwei jeweils mittels Einbaustücken in Fenstern der Walzenständer gelagerten Arbeitswalzen, bei welchem die Arbeitswalzen von den angetriebenen Stützwalzen durch Reibungsantrieb mitgenommen werden sowie zu ihrer horizontalen Abstützung aus der senkrechten Achsebene der Stützwalzen verlagert sind, wobei im Walzspalt zwischen den Ballen der beiden Arbeitswalzen das dem Walzprozeß unterliegende Walzband angeordnet ist - Vierwalzen-Walzgerüst -.

Darüberhinaus betrifft die Erfindung aber auch ein Mehrwalzengerüst mit zwei Stützwalzen, zwei Zwischenwalzen und zwei jeweils mittels Einbaustücken in den Fenstern der Walzenständer gelagerten Arbeitswalzen, bei welchem die Arbeitswalzen durch Reibungsantrieb von den Zwischenwalzen mitgenommen werden, die entweder unmittelbar angetrieben sind oder von den angetriebenen Stützwalzen durch Reibungsantrieb mitgenommen werden sowie zu ihrer horizontalen Abstützung aus der senkrechten Achsebene der Stützwalzen und der Zwischenwalzen verlagert sind, wobei im Walzspalt zwischen den Ballen der beiden Arbeitswalzen das dem Walzprozeß unterliegende Walzband angeordnet ist - Sechswalzen-Walzgerüst -.

Derartige Mehrwalzengerüste gelangen hauptsächlich bei der Kaltverformung von Bandmaterial zum Einsatz, weil sie in vorteilhafter Weise die Benutzung von Arbeitswalzen mit kleinem Ballendurchmesser ermöglichen.

In der Praxis hat es sich bei Mehrwalzengerüsten der angegebenen Gattung als nachteilig herausgestellt, daß für die Abstützung der den kleinen Ballendurchmesser aufweisenden Arbeitswalzen zusätzliche Walzen in Form von Zwischenwalzen und seitlichen Stützwalzen benutzt werden müssen, die sich über die gesamte Ballenlänge erstrecken. Diese Bauart erlaubt zwar einen äußerst ruhigen, schwingungsstabilen Betrieb der Mehrwalzengerüste. Es besteht aber neben dem Verschleiß, welchem diese zusätzliche Zwischenwalzen und Stützwalzen unterliegen, auch die erhebliche Gefahr, daß bei Bandrissen Störungen eintreten und/oder Beschädigungen entstehen können.

Ein anderer wesentlicher Nachteil bekannter Mehrwalzengerüste, wie sie bspw. in der DE-B-17 77 054 und der DE-B-25 22 213 sowie der DE-A-3212 070 offenbart sind, liegt darin, daß an derjenigen Gerüstseite, an welcher sich die Stützbrücken für die Stützrollen befinden, die Walzenschmierung und/oder -kühlung sehr unzureichend ist, weil dort, bedingt durch die über die gesamte Ballenlänge hinweg vorgesehene Abstützung, keine freie Zuführmöglichkeit für das Schmier- bzw. Kühlmedium besteht.

Bei Verzicht auf die seitliche Abstützung müssen die während des Walzprozesses durch den Reibungsantrieb auf die Arbeitswalzen ausgeübten Horizontalkräfte allein durch einen bestimmten, passenden Seitenversatz der Arbeitswalzen ausgeglichen werden.

Es ergeben sich jedoch andere erhebliche Nachteile, wenn zum Zwecke der Erhaltung des notwendigen Gleichgewichtes der Seitenversatz rasch wechselnden Betriebszuständen des Mehrwalzengerüstes nachgeführt würde. So tritt bspw. beim Schließen des Walzspaltes die Walzkraft zunächst allein auf, während das Drehmoment an den Stütz- oder Zwischenwalzen und damit die Umfangskraft an den Arbeitswalzen erst durch das Hinzutreten der Bewegung, also beim Anfahren entstehen kann, das beim Stillsetzen aber wiederum wegfällt.

Diese Bedingungen des Gleichgewichtes lassen sich jedoch beim Auftreten von Bandrissen nicht einhalten, so daß in diesen Fällen Betriebsstörungen derartiger Walzgerüste und auch Walzenschäden nicht vermieden werden können.

Die Erfindung bezweckt einerseits die Beseitigung' der den bekannten Mehrwalzengerüsten der eingangs angegebenen Gattung eigentümlichen Nachteile. Andererseits soll sie aber auch die Nachteile von nur seitenkraft-kompensierten Walzgerüsten ohne seitliche Abstützung ausräumen. Die der Erfindung zugrundeliegende Aufgabe besteht daher in der Schaffung eines Mehrwalzengerüstes gattungsgemäßer Art für die Anwendung von schlanken Arbeitswalzen, welches mit minimalem technischen Aufwand auch beim Auftreten von Bandrissen dem Entstehen von Betriebsstörungen und Walzenschäden entgegenwirkt.

Nach dem Kennzeichen des Anspruchs 1 wird diese Aufgabe bei einem Vierwalzen-Walzgerüst dadurch gelöst, daß die Ballen der Arbeitswalzen mit ihren breiten Endabschnitten über die Längskanten des Walzbandes und die Ballenenden der Stützwalzen hinausragen, daß dabei diesen Endabschnitten der Ballen der Arbeitswalzen mindestens an derjenigen Seite, nach der hin die Achsebene der Arbeitswalzen gegenüber der Achsebene der Stützwalzen versetzt angeordnet ist, Stützrollen bzw. -walzen oder auch hydrostatische Stützsättel zugeordnet sind, und daß jede Stützrolle bzw. -walze oder auch jeder Stützsattel im wesentlichen horizontal und parallel zur Walzrichtung außerhalb der Walzbandbreite gegen die Endabschnitte der Ballen der Arbeitswalzen anstellbar ist.

Bei einem Sechswalzen-Walzgerüst wird hingegen nach dem Kennzeichen des Anspruchs 2 die gestellte Aufgabe dadurch gelöst, daß die Ballen der Arbeitswalzen mit ihren beiden Endabschnitten über die Längskanten des Walzbandes und mindestens auch über die Ballenenden der Stützwalzen hinausragen, daß dabei diesen Endabschnitten der Ballen der Arbeitswalzen mindestens an derjenigen Seite, nach der hin die Achsebene der Arbeitswalzen gegenüber der Achsebene der Stützwalzen und der Zwischenwalzen versetzt angeordnet ist, Stützrollen bzw. -walzen oder auch hydrostatische Stützsättel zugeordnet sind, und daß jede Stützrolle bzw. -walze oder auch jeder Stützsattel im wesentlichen horizontal und parallel zur Walzrichtung außerhalb der Walzbandbreite gegen die Endabschnitte der Ballen der Arbeitswalzen anstellbar ist.

Durch die US-A-19 05 129 ist zwar bereits ein Walzgerüst bekannt, bei dem die beiden Arbeitswalzen in Richtung ihrer senkrechten Achsebene jeweils mit ihren Ballenenden eine Stützanlage einer mit den Anstellvorrichtungen zusammenwirkenden Rolle haben. Hierbei kommt es jedoch nicht darauf an, die Arbeitswalzen mindestens über ihre der maximalen Walzgutbreite entsprechende länge abzustützen.

Bei dem bekannten Walzgerüst sind die Rollen auch nicht zum Antrieb der Arbeitswalzen geeignet. Vielmehr werden hier die Arbeitswalzen direkt angetrieben. Hieraus ist abzuleiten, daß bei dem bekannten Walzgerüst die Arbeitswalzen einen bestimmten Mindestdurchmesser aufweisen müssen, um die Antriebskraft sicher über die gesamte Länge aufnehmen zu können.

Darüberhinaus sind bei dem bekannten Walzgerüst die Arbeitswalzen in einer gemeinsamen senkrechten Achsebene mit den Stützrollen angeordnet, was wiederum mit der Benutzung von sehr schlanken Arbeitswalzen hinderlich ist.

Bei dem bekannten Walzgerüst sind die Arbeitswalzen auch nicht mittels Einbaustücken in den Fenstern der Walzenständer gelagert. Vielmehr wirken zur Arbeitswalzenlagerung die in der gemeinsamen Achsebene mit diesen angeordneten Stützrollen noch mit zusätzlichen Rollen zusammen, die lediglich an den von der Antriebsseite derselben abgewendeten Walzenzapfen mit horizontaler Wirkrichtung angreifen. Mit ihrer Hilfe kann jedoch eine Horizontalbiegung der Arbeitswalzen nicht bewirkt werden.

Ein Mehrwalzengerüst nach der Erfindung bringt den Vorteil, daß weder bei Bandreißern, noch bei Bedienungsfehlern, Anfahrfehlern oder falscher Aufschaltung von Bandzügen Betriebsstörungen oder Walzenschäden eintreten können.

Ein Weiterbildungsmerkmal besteht nach dem . Kennzeichen des Anspruchs 3 noch darin, daß jede. Stützrolle bzw. -walze oder jeder Stützsattel im wesentlichen horizontal sowohl quer zur Walzrichtung längs den Ballen der Arbeitswalzen verlagerbar, als auch parallel zur Walzrichtung gegen diese anstellbar ist.

Durch diese Maßnahmen wird gewährleistet, daß die Arbeitswalzen bei unterschiedlicher Walzbandbreite eine optimale Abstützung erhalten und zugleich einer definierten, horizontalen Biegung unterworfen werden können.

Ein wesentliches Weiterbildungsmerkmal der Erfindung wird nach Anspruch 4 aber auch darin gesehen, daß jeder Arbeitswalze, mindestens an derjenigen Seite, nach der hin die Achsebene der Arbeitswalzen gegenüber der Achsebene der Stützwalzen oder auch der Zwischenwalzen versetzt angeordnet ist, zwei Stützrollen bzw. -walzen oder auch Stützsättel zugeordnet sind, und daß dabei der Seitenabstand zwischen diesen Stützrollen über einen Bereich verstellbar ist, der sich mindestens von der maximalen Walzbandbreite bis zur minimalen Walzbandbreite erstreckt. Die Abstützung der Arbeitswalzen an ihrem Ballenumfang kann auf diese Art und Weise immer in der Nähe der Bandkanten des Walzbandes, vorzugsweise dort, erfolgen, wo kein Kontakt zwischen den Ballen der Arbeitswalzen und dem Walzband vorhanden ist.

Damit bspw. bei groben Walzstichen, eine sichere Seitenabstützung der Arbeitswalzen erhalten wird, ist nach Anspruch 5 die erfindungsgemäße Möglichkeit vorgesehen, daß die Stützrollen bzw. -walzen oder Stützsättel quer zur Walzrichtung längs des Ballens der Arbeitswalze bis in den Walzkontaktbereich derselben zum Walzband verlagerbar sind.

In jedem Falle bietet der erfindungsgemäße Aufbau eines Mehrwalzengerüstes den Vorteil, daß die Arbeitswalzen von beiden Seiten her problemlos geschmiert und gekühlt werden können.

Die Erfindung sieht nach Anspruch 6 auch noch vor, daß die Stützrollen bzw. -walzen oder Stützsättel mittels Führungstraversen parallel zur Walzrichtung gegen die Ballen der Arbeitswalzen anstellbar und/oder entlang denselben quer zur Walzrichtung verlagerbar gehalten sind. Hierbei kann gemäß Anspruch 7 jede Führungstraverse die einer Arbeitswalze zugeordneten beiden Stützrollen bzw. -walzen oder Stützsättel tragen.

Die Merkmale des Anspruchs 8 laufen darauf hinaus, daß beide Stützrollen bzw. -walzen oder Stützsättel gemeinsam über ihre Führungstraverse parallel zur Walzrichtung gegen den Ballen der zugehörigen Arbeitswalze anstellbar sowie ebenfalls gemeinsam, aber zueinander gegenläufig entlang dem Ballen der betreffenden Arbeitswalze quer zur Walzrichtung verlagerbar sind.

Schließlich zeichnet sich ein erfindungsgemäßes Mehrwalzengerüst nach Anspruch 9 auch noch dadurch aus, daß der Anstellantrieb für die Führungstraversen durch Hydraulikzylinder gebildet ist, während zur Längsverstellung der Stützrollen bzw. -walzen oder Stützsättel auf den Führungstraversen mechanische Antriebe mit Gewindespindeln und Stellmuttern vorgesehen sind.

Es sei noch erwähnt, daß der erfindungsgemäße Aufbau eines Mehrwalzengerüstes nicht nur für normale Vierwalzen- und Sechswalzen-Walzgerüste benutzt werden kann, sondern auch dann benutzbar ist, wenn solche Mehrwalzengerüste mit sogenannten Flaschenwalzen ausgerüstet sind. Sie lassen sich auch nicht nur als Einweggerüste und Reversiergerüste einsetzen, sondern können auch in Tandemstraßen benutzt werden.

Anwendbar sind die erfindungsgemäßen Mehrwalzengerüste auch dann, wenn mit positiver und negativer vertikaler Arbeitswalzenbiegung gearbeitet wird. Beim Einsatz als Sechwalzen-Walzgerüste müssen dabei auch nicht die Stützwalzen angetrieben werden, sondern es können auch die Zwischenwalzen diesen Antrieb erhalten, wobei dann nicht nur die Arbeitswalzen sondern auch die Stützwalzen von diesen Zwischenwalzen durch Reibungsantrieb mitgenommen werden.

Endlich lassen sich erfindungsgemäße Mehrwalzengerüste auch mit quer zur Walzrichtung verschiebbaren Arbeitswalzen, Stützwalzen und gegebenenfalls. auch Zwischenwalzen ausstatten.

Die meisten Vorteile sind erreichbar, wenn erfindungsgemäße Mehrwalzengerüste in kontinuierlich arbeitenden Walzanlagen zum Einsatz gelangen; weil hierbei keinerlei Schwierigkeiten bezüglich der Greifbedingungen am Walzband sowie der Ein- und Ausfädelvorgänge für das Walzband auftreten.

An in der Zeichnung dargestellten Ausführungsbeispielen wird der Gegenstand der Erfindung nachfolgend ausführlich erläutert. Hierbei zeigen.
Figur 1 in Seitenansicht einen Ausschnitt aus einem mit einem Stützwalzenpaar und einem Arbeitswalzenpaar arbeitenden Mehrwalzengerüst,
Figur 2 eine der Figur 1 entsprechende Darstellung eines Mehrwalzengerüstes, welches jedoch außer dem Arbeitswalzenpaar und dem Stützwalzenpaar noch ein Zwischenwalzenpaar aufweist,
Figur 3 in der Draufsicht und teilweise im Schnitt entlang der Linie 111-111 in den Figuren 1 und 2 den erfindungswesentlichen Bereich eines Mehrwalzengerüstes,
Figur 4 in schematischer Seitenansicht die Walzenanordnung eines Mehrwalzengerüstes einer gegenüber Figur 1 abgewandelten Bauart,
Figur 5 in schematischer Draufsichtdarstellung das Mehrwalzengerüst nach Figur 4,
Figur 6 in größerem Maßstab und etwas ausführlicherer Darstellung den in Figur 4 mit VI gekennzeichneten Ausschnittbereich des Mehrwalzengerüstes und
Figur 7 in größerem Maßstab und ausführlicherer Darstellung den in Figur 5 mit VII gekennzeichneten Ausschnittbereich des Mehrwalzengerüstes.

Das Mehrwalzengerüst nach Fig. 1 hat - der Einfachheit halber nur teilweise dargestellte Walzenständer 1, in dessen Fenstern 2 in üblicher Weise - nicht dargestellte - Einbaustücke geführt sind, in denen jeweils eine obere Stützwalze 3' und eine untere Stützwalze 3" eines Stützwalzensatzes auf einer gemeinsamen vertikalen Achsebene 4-4 gelagert sind. Beide Stützwalzen 3' und 3" des Stützwalzensatzes 3 sind dabei drehangetrieben und nehmen jeweils durch Reibungsantrieb Arbeitswalzen 5' und 5" eines Arbeitswalzensatzes 5 mit, die ebenfalls auf einer gemeinsamen, vertikalen Achsebene 6-6 angeordnet sind.

Die Achsebene 6-6 des aus den beiden Arbeitswalzen 5' und 5" bestehenden Arbeitswalzensatzes 5 ist in Walzrichtung gegenüber der Achsebene 4-4 der beiden Stützwalzen 3', 3" des Stützwalzensatzes 3 versetzt angeordnet, wobei jede Arbeitswalze 5' bzw. 5" in zwei Einbaustücken 7', 7" lagert, wie das aus den Fig. 1 und 2 ersichtlich ist. Die Ballendurchmesser der beiden Arbeitswalzen 5' und 5" sind wesentlich geringer als die Ballendurchmesser der beiden Stützwalzen 3' und 3". Dafür haben jedoch die Ballen der beiden Arbeitswalzen 5' und 5" eine größere Länge als die Ballen der beiden Stützwalzen 3' und 3".

Während die Ballenlänge der beiden Stützwalzen 3' und 3" nur geringfügig größer bemessen zu sein braucht, als die maximale Walzbandbreite, ist die Ballenlänge der beiden Arbeitswalzen 5' und 5" so bemessen, daß sie beidseitig über die maximale Walzbandbreite hinausragt.

Den Walzenballen der beiden Arbeitswalzen 5' und 5" des Arbeitswalzensatzes 5 sind jeweils im Bereich der über die maximale Walzbandbreite hinausragenden beiden Ballenabschnitte zumindest an derjenigen Seite besondere Stützrollen 8' bzw. 8" zugeordnet, nach der hin die Achsebene 6-6 des Arbeitswalzenpaares 5 gegenüber der Achsebene 4-4 des Stützwalzenpaares 3 versetzt angeordnet sit.

Auch an der den Stützrollen 8' und 8" gegenüberliegenden Umfangsseite können den über die maximale Walzbandbreite hinausragenden Ballenabschnitten der beiden Arbeitswalzen 5' und 5" Stützrollen 9' und 9" zugeordnet werden.

Durch die Pfeile 10 ist in Fig. 1 die Durchlaufrichtung des Walzbandes durch das Mehrwalzengerüst angedeutet. Dabei ergibt sicht, daß die Achsebene 6-6 der beiden Arbeitswalzen 5', 5" des Arbeitswalzensatzes gegenüber der Achsebene 4-4 der beiden Stützwalzen 3', 3" des Stützwalzensatzes 3 zur Auslaufseite hin versetzt liegt und daß die Stützrollen 8' und 8" an der Auslaufseite des Mehrwalzengerüstes mit den Ballenenden der Arbeitswalze 5', 5" zusammenwirken, während die Stützrollen 9', 9" den Ballenenden der beiden Arbeitswalzen 5' und 5" einlaufseitig zugeordnet sind.

In Fig. 1 und 3 der Zeichnung ist zu entnehmen, daß die Stützrollen 8' und 8" und/oder 9', 9" relativ zu den Arbeitswalzen 5' und 5" eine solche Anordnung haben, daß sie nicht aktiv am Walzprozeß beteiligt sind, sondern auf diejenigen Ballenabschnitte der Arbeitswalzen 5' und 5" einwirken, in denen keine Walzarbeit stattfindet.

Ob dabei die Stützrollen 8', 8" bzw. 9', 9" nur auslaufseitig, nur einlaufseitig oder sowohl einlaufseitig als auch auslaufseitig so auf die betreffenden Ballen-Endabschnitte der Arbeitswalzen 5' und 5" zur Einwirkung gebracht werden, daß sie ständig mitlaufen, hängt im wesentlichen vom Ballendurchmesser dieser Arbeitswalzen 5' und 5" ab und/oder auch davon, das Mehrwalzengerüst als Einweggerüst oder aber als Reversiergerüst betrieben wird.

Durch die seitlich außerhalb der maximalen Waizbandbreite auf den Ballenumfang der Arbeitswalzen 5' und 5" einwirkenden Stützrollen 8', 8" bzw. 9', 9" wird auch für den Fall eine definitive Fixierung der Position der Arbeitswalzen 5' und 5" zu den Stützwalzen 3' und 3" auch dann sichergestellt, wenn Bandreißer auftreten oder Bedienungs- und Anfahrfehler vorkommen sowie eine falsche Aufschaltung von Bandzügen stattfindet. In allen diesen Fällen wird durch die besondere Zuordnung der Stützrollen 8', 8" bzw. 9', 9" zu den Arbeitswalzen 5' und 5" verhindert, daß sich Betriebsstörungen am Mehrwalzengerüst ergeben oder Schäden an den Arbeitswalzen 5', 5" auftreten.

Die auf die außerhalb der maximalen Walzbandbreite liegenden Ballenabschnitte der Arbeitswalzen 5' und 5" einwirkenden Stützrollen 8', 8" bzw. 9', 9" können jedoch nicht nur Betriebsstörungen des Mehrwalzengerüstes sowie Beschädigungen an den Arbeitswalzen 5', 5" vermeiden, sondern sie können auch benutzt werden, um den Arbeitswalzen 5' und 5" im Bereich zwischen den sie lagernden Einbaustücken 7' und 7" eine im wesentlichen horizontale Biegeverformung über die Länge der Walzenballen hinweg aufzuzwingen. Damit über die Stützrollen 8', 8" bzw. 9', 9" eine Biegebeeinflussung der Arbeitswalzen 5' und 5" in Längsrichtung ihrer Walzenballen ermöglicht wird, ist gemäß den Fig. und 3 jeder einzelnen Stützrollen 8', 8" bzw. 9', 9" eine horizontale Anstellvorrichtung 11 zugeordnet, die bspw. durch Hydraulikzylinder mit den nötigen Biegekräften beaufschalgbar sind.

Das Mehrwalzengerüst nach Fig. 2 weist grundsätzlich den gleichen Aufbau und die gleiche Wirkungsweise auf, wie das Mehrwalzengerüst nach Fig. 1. Der einzige Unterschied besteht darin, daß das Mehrwalzengerüst nach Fig. 2 jeweils zwischen der Stützwalze 3' bzw. 3" und der zugehörigen Arbeitswalze 5' bzw. 5" noch eine Zwischenwalzen 12' bzw. 12" aufweist. Die beiden Zwischenwalzen 12' und 12" sind dabei vorzugsweise auf der gleichen vertikalen Achsebene 4-4 angeordnet wie die beiden Stützwalzen 3' und 3", während die Arbeitswalzen 5' und 5" auf der hierzu nach der Auslaufseite des Gerüstes hin versetzt angeordneten, vertikalen Achsebene 6-6 liegen.

Während im Falle des Mehrwalzengerüstes nach Fig. 1 die Arbeitswalzen 5' und 5" durch Reibungsantrieb von den drehangetriebenen Stützwalzen 3' und 3" mitgenommen werden, ist es beim Mehrwalzengerüst nach Fig. 2 auch möglich, anstelle der Stützwalzen 3' und 3" die Zwischenwalzen 12' und 12" anzutreiben, dergestalt, daß diese einerseits die Arbeitswalzen 5' und 5" sowie andererseits auch die Stützwalzen 3' und 3" jeweils durch Reibungsantrieb mitnehmen.

Bezüglich Anordnung und Ausbildung der in Fig. 3 dargestellten Funktionselemente stimmt das Mehrwalzengerüst nach Fig. 2 mit demjenigen nach Fig. 1 völlig überein.

Während bei den Mehrwalzengerüsten nach den Fig. 1 bis 3 der Seitenabstand 13 zwischen den beiden jeweils der gleichen Arbeitswalze 5' oder 5" zugeordneten Stützrollen 8', 8" bzw. 9' bzw. 9" festliegt, und zwar etwa der maximalen Walzbandbreite entspricht, ist in den Fig. 4 bis 7 eine Ausführungsform eines Mehrwalzengerüstes dargestellt, dessen Grundaufbau dem Mehrwalzengerüst nach Fig. 1 entspricht.

Das Mehrwalzengerüst nach den Fig. 4 bis 7 ist also - ebenso wie das Mehrwalzengerüst nach Fig. 1 - als Vierwalzengerüst ausgebildet, d. h. es hat zwei angetriebene Stützwalzen 3' und 3" sowie zwei hiervon durch Reibungsantrieb mitgenommene Arbeitswalzen 5' und 5". Die beiden Stützwalzen 3' und 3" liegen wiederum auf einer gemeinsamen vertikalen Achsebene 4-4, während die Arbeitswalzen 5' und 5" eine gemeinsame vertikale Achsebene 6-6 haben, die gegenüber der Achsebene 4-4 zur Auslaufseite des Mehrwalzengerüstes hin versetzt liegt, wie das der die Laufrichtung des Walzgutes andeutende Pfeil 10 erkennbar macht. An der Auslaufseite des Mehrwalzengerüstes nach den Fig. 4 bis 7 sind der Arbeitswalze 5' zwei Stützrollen 8' sowie der Arbeitswalze 5" zwei Stützrollen 8" zugeordnet, wie das in den Fig. 4 und 5 angedeutet ist. Einlaufseitig können der Arbeitswalze 5' ebenfalls zwei Stützrollen 9' und der Arbeitswalze 5" zwei Stützrollen 9" zugeordnet werden, wie das durch gestrichelte Linien ebenfalls den Fig. 4 und 5 entnommen werden kann.

In Fig. 5 ist anhand der Arbeitswalze 5" deutlich zu sehen, daß die Arbeitswalzen 5' und 5" eine wesentlich größere Ballenlänge aufweisen als die zugehörigen Stützwalzen 3', 3", von denen in Fig. 5 nur die Stützwalze 3" - durch strichpunktierte Linien - angedeutet ist.

Die Ballenlänge der beiden Stützwalzen 3' und 3" ist dabei auf die maximale Walzbandbreite abgestimmt, d. h. sie ist vorzugsweise etwas größer als die maximale Walzbandbreite bemessen. Demgegenüber ist die Ballenlänge der Arbeitswalzen 5' und 5" beträchtlich größer als die maximale Walzbandbreite ausgelegt.

Wichtig ist bei dem Mehrwalzengerüst nach den Fig. 4 bis 7, daß der Seitenabstand zwischen den der gleichen Arbeitswalze 5' bzw. 5" zugeordneten Stützrollen 8' bzw. 8" und 9' bzw. 9" zwischen einem Maximalmaß 13' und einem Minimalmaß 13" stufenlos verändert werden kann. Dabei entspricht das Maximalmaß 13' dieses Seitenabstandes mindestens der maximalen Bandbreite, während das Minimalmaß 13" dieses Seitenabstandes etwa gleich der minimalen Walzbandbreite ist, gegebenenfalls aber auch etwas kleiner als die minimale Walzbandbreite sein kann.

Da der Seitenabstand innerhalb der durch das Maximalmaß 13' und das Minimalmaß 13" gegebenen Grenzen variiert werden kann, ist es möglich, die Stützrollen 8', 8" bzw. 9' bzw. 9" relativ zu den Arbeitswalzen 5', 5" immer so einzustellen, daß diese die über die jeweilige Walzbandbreite hinausragenden Ballenabschnitte der Arbeitswalzen 5' und 5" an der Auslaufseite und/oder auch an der Einlaufseite abstützen. Beim Auftreten von Bandreißern, bei Bedienungs- und Anfahrfehlern oder auch bei falscher Aufschaltung von Bandzügen lassen sich hierdurch Betriebsstörungen des Mehrwalzengerüstes und/oder Schäden an den Arbeitswalzen 5' und 5" noch besser verhindern als bei Mehrwalzengerüsten der anhand der Fig. 1 bis 3 dargestellten und beschriebenen Bauart.

Auch die Horizontalbiegung der Arbeitswalzen 5' und 5" läßt sich durch die in ihrem Seitenabstand variierbaren Stützrollen 8', 8" bzw. 9' bzw. 9" besser beeinflussen als dann, wenn zwischen diesen ein festliegender Seitenabstand vorhanden ist.

Durch die in Fig. 5 im Bereich der Einbaustücke 7" dargestellten Punkte 14 ist angedeutet, daß auch vertikale Arbeitswalzen-Biegevorrichtungen in das Mehrwalzengerüst eingebaut werden können, so daß es möglich ist, den Arbeitswalzen 5' und 5" auch eine räumliche Krümmung zu vermitteln, indem nämlich gleichzeitig mit den auf die Stützrollen 8', 8" bzw. 9', 9" einwirkenden Horizontal-Biegevorrichtungen 11 und den auf die Einbaustücke 7', 7" einwirkenden Vertikal-Biegevorrichtungen 14 gearbeitet wird.

Dadurch, daß sich bei dem Mehrwalzengerüst nach den Fig. 4 bis 7 der Seitenabstand zwischen den Stützrollen 8', 8" bzw. 9', 9" zwischen dem Maximalmaß 13' und dem Minimalmaß 13" variieren läßt, besteht schließlich auch die Möglichkeit, diese Stützrollen gegebenenfalls so einzustellen, daß sie auch im Bereich der Bandlaufzone auf die Ballen der Arbeitswalzen 5' und 5" einwirken können. Diese Möglichkeit ist besonders dann von Vorteil, wenn mit Hilfe des Mehrwalzengerüstes am Walzband grobe Vorstiche ausgeführt werden sollen.

Vorteilhaft bei allen vorbeschriebenen Mehrwalzengerüsten ist es, daß diese mit Arbeitswalzen 5' und 5" ausgestattet werden können, bei denen die Ballenlänge zum Ballendurchmesser ohne weiteres ein Verhältnis haben kann, das zwischen 5 : 1 und 15 : 1 liegt. Die Biegesteifheit dieser relativ zur Ballenlänge einen geringen Durchmesser aufweisenden Arbeitswalzen 5' und 5" wird einerseits dadurch erreicht, daß ihre gemeinsame vertikale Achsebene 6-6 eine Versetztlage gegenüber der gemeinsamen vertikalen Achsebene 4-4 der Stützwalzen 3', 3" und/oder der Zwischenwalzen 12', 12" hat und andererseits dadurch, daß den Ballen diese Arbeitswalzen 5' und 5" die Stützrollen 8', 8" bzw. 9', 9" zugeordnet sind.

In den Fig. 6 und 7 ist der Aufbau der Anstellvorrichtungen für die Stützrollen 8', 8" sowie auch der Stellvorrichtung für die Variation des Seitenabstandes zwischen diesen ersichtlich.

Jeweils zwei der gleichen Arbeitswalze 5' bzw. 5" zugeordnete Stützrollen 8' bzw. 8" oder 9' bzw. 9" sind dabei mittels einer Führungstraverse 15' bzw. 15" im wesentlichen parallel zur Walzrichtung gegen den Ballen der Arbeitswalzen 5' bzw. 5" anstellbar. Die Führungstraversen 15' und 15" sind dabei in leicht gegen die horizontal geneigten Gleitbahnen 16', 16" der Walzenständer 1 gehalten und werden durch Hydraulikzylinder 17' bzw. 17" beaufschlagt, von denen in den Fig. 6 und 7 lediglich die Kolbenstangen angedeutet sind.

Längs der Führungstraverse 15' bzw. 15" sind die Stützrollen 8' bzw. 8" oder 9' bzw. 9" mittels Lagerböcken 18', 18" stufenlos verlagerbar. Jeder Lagerbock 18' bzw. 18" ist zu diesem Zweck mit einer Stellmutter 19' bzw. 19" ausgestattet, die mit einer Gewindespindel 20' bzw. 20" in Dauereingriff steht und bspw. über ein Kegelradgetriebe von einem Elektromotor o. dgl. mechanisch angetrieben wird. Auf diese Art und Weise kann nicht nur die Abstützung der Arbeitswalzen 5' und 5" optimal auf die jeweiligen Betriebsbedingungen abgestimmt werden, sondern es ist auch möglich, diesen Arbeitswalzen 5' und 5" eine genaue definierte Biegeverformung aufzuzwingen. Besonders wesentlich ist aber auch, daß der in der Zeichnung dargestellte und vorstehend beschriebene Aufbau von Mehrwalzengerüsten eine einwandfreie Schmierung der Arbeitswalzen 5' und 5" von beiden Seiten her gewährleistet, weil die Spritzdüsen für das Schmier- und/oder Kühlmedium auch im Bereich der Stützrollen 8', 8" bzw. 9' und 9" bis dicht an den Umfang der Arbeitswalzen 5' und 5" herangeführt werden können, wie das die Fig. 1, 2 und 6 ohne weiteres erkennen lassen.

Abschließend sei noch erwähnt, daß es auch im Rahmen der Erfingung liegt, anstelle der Stützrollen 8', 8" bzw. 9', 9" gegebenenfalls hydrostatisch mit den Arbeitswalzen 5' und 5" zusammenwirende Stützsättel in Benutzung zu nehmen, die dann die gleiche Funktion erfüllen wie die Stützrollen.

Die Anste!izy)inder17' und 17' für die Führungstraversen 15', 15" können mit parallel arbeitender Summen- und Differenzdruckregelung ausgestattet werden. Besonders zweckmäßig ist es auch, wenn die Einstellung der minimalen Seitenkomponente automatisch über einen Rechnung vorgenommen wird, so daß jederzeit ein optimaler Betrieb der Mehrwalzengerüste erreicht werden kann.

## Patentansprüche

1. Mehrwalzengerüst mit zwei Stützwalzen (3', 3") und zwei jeweils mittels Einbaustücken (7', 7") in den Fenstern (2) der Walzenständer (1) gelagerten Arbeitswalzen (5', 5"), bei welchem die Arbeitswalzen (5', 5") von den angetriebenen Stützwalzen (3', 3") durch Reibungsantrieb mitgenommen werden sowie zu ihrer horizontalen Abstützung aus der senkrechten Achsebene (4-4) der Stützwalzen (3', 3") verlagert sind (6-6) wobei im Walzspalt zwischen den Ballen der beiden Arbeitswalzen (5', 5") das dem Walzprozeß unterliegende Walzband (10) angeordnet ist, dadurch gekennzeichnet, daß die Ballen der Arbeitswalzen (5', 5") mit ihren beiden Endabschnitten über die Längskanten des Walzbandes (10) und auch über die Ballenenden der Stützwalzen (3', 3") hinausragen, daß dabei diesen Endabschnitten der Ballen der Arbeitswalzen (5', 5") mindestens an derjenigen Seite nach der hin die Achsebene (6-6) der Arbeitswalzen (5', 5") gegenüber der Achsebene (4-4) der Stützwalzen (3', 3") versetzt angeordnet ist, Stützrollen (8', 8"; 9', 9") bzw. -walzen oder auch hydrostatische Stützsättel zugeordnet sind, und daß jede Stützrolle (8', 8" ; 9', 9") bzw. -walze oder auch jeder Stützsattel im wesentlichen horizontal und parallel zur Walzrichtung außerhalb der Walzbandbreite (13 ; 13', 13") gegen die Endabschnitte der Ballen der Arbeitswalzen (5', 5") anstellbar ist (11 ; Fig. 1 und 3 bzw. 17', 17" ; Fig.6 und 7).

2. Mehrwalzengerüst mit zwei Stützwalzen (3', 3") zwei Zwischenwalzen (12', 12") und zwei jeweils mittels Einbaustücken (7', 7") in den Fenstern (2) der Walzenständer (1) gelagerten Arbeitswalzen (5', 5"), bei welchem die Arbeitswalzen (5', 5") durch Reibungsantrieb von den Zwischenwalzen (12', 12") mitgenommen werden, die entweder unmittelbar angetrieben sind oder aber von den angetriebenen Stützwalzen (3', 3") durch Reibungsantrieb mitgenommen werden sowie zu ihrer horizontalen Abstützung aus der senkrechten Achsebene (4-4) der Stützwalzen (3', 3") und der Zwischenwalzen (12', 12") verlagert sind (6-6), wobei im Walzspalt zwischen den Ballen der beiden Arbeitswalzen (5', 5") das dem Walzprozeß unterliegende Walzband (10) angeordnet ist, dadurch gekennzeichnet, daß die Ballen der Arbeitswalzen (5', 5") mit ihren beiden Endabschnitten über die Längskanten des Walzbandes (10) und mindestens auch über die Ballendenden der Stützwalzen (3', 3") hinausragen, daß dabei diesen Endabschnitten der Ballen der Arbeitswalzen (5', 5") mindestens an derjenigen Seite, nach der hin die Achsebene (6-6) der Arbeitswalzen (5', 5") gegenüber der Achsebene (4-4) der Stützwalzen (3', 3") und der Zwischenwalzen (12', 12") versetzt angeordnet sind, Stützrollen (8', 8" ; 9', 9") bzw. -walzen oder auch hydrostatische Stützsättel zugeordnet sind, und daß jede Stützrolle (8', 8" ; 9', 9") bzw. -walze oder auch jeder Stützsattel im wesentlichen horizontal und parallel zur Walzrichtung außerhalb der Walzbandbreite (13 ; 13', 13") gegen die Endabschnitte der Ballen der Arbeitswalzen (5', 5") anstellbar ist (11 ; Fig. 2).

3. Mehrwalzengerüst nach Anspruch 1 oder 2, dadurch gekennzeichnet, daß jede Stützrolle (8', 8" ; 9', 9") bzw. -walze oder jeder Stützsattel im wesentlichen horizontal sowohl quer zur Walzrichtung längs den Ballen der Arbeitswalzen (5', 5") verlagerbar (13', 13" bzw. 18', 18" ; 19', 19" ; 20', 20") als auch parallel zur Walzrichtung gegen diese anstellbar ist (11 ; Fig. 1 bis 3 bzw. 17'. 17"; Fig. 6 und 7).

4. Mehrwalzengerüst nach einem der Ansprüche 1 und 3 oder 2 und 3, dadurch gekennzeichnet, daß jede Arbeitswalze (5', 5") mindestens an derjenigen Seite, nach der hin die Achsebene (6-6) der Arbeitswalzen (5', 5") gegenüber der Achsebene (4-4) der Stützwalzen (3', 3") oder auch der Zwischenwalzen (12', 12") versetzt angeordnet ist, zwei Stützrollen (8', 8" ; 9', 9") bzw. -walzen oder auch Stützsättel zugeordnet sind (Fig. 3 und 5), und daß dabei der Seitenabstand (13 ; 13', 13") zwischen diesen Stützrollen (8' und 8" ; 9' und 9") über einen Bereich verstellbar ist, der sich mindenstens von der maximalen Walzbandbreite (13') bis zur minimalen Walzbandbreite (13") erstreckt.

5. Mehrwalzengerüst nach einem der Ansprüche 1, 3 und 4 oder 2 bis 4, dadurch gekennzeichnet, daß die Stützrollen (8', 8" ; 9', 9") bzw. -walzen oder auch Stützsättel quer zur Walzrichtung längs des Ballens der Arbeitswalzen (5', 5") bis in den Walzkontaktbereich derselben zum Walzband (10) verlagerbar sind.

6. Mehrwalzengerüst nach einem der Ansprüche 1 und 3 bis 5 oder 2 bis 5, dadurch gekennzeichnet, daß die Stützrollen (8', 8" ; 9', 9") bzw. -walzen oder auch Stützsättel mittels Führungstraversen (15', 15") parallel zur Walzrichtung gegen die Ballen der Arbeitswalzen (5', 5") anstellbar (17', 17") und/oder entlang denselben quer zur Walzrichtung verlagerbar (19', 20' ; 19", 20") gehalten sind (18', 18" ; Fig. 6 und 7).

7. Mehrwalzengerüst nach einem der Ansprüche 1 und 3 bis 6 oder 2 bis 6, dadurch gekennzeichnet, daß jede Führungstraverse (15' bzw. 15") die je einer Arbeitswalze (5' oder 5") zugeordneten beiden Stützrollen (8' und 8" ; 9' und 9") bzw. -walzen oder auch Stützsättel trägt.

8. Mehrwalzengerüst nach einem der Ansprüche 1 und 3 bis 7 oder 2 bis 7, dadurch . gekennzeichnet, daß beide Stützrollen (8' und 8" ; 9' und 9") bzw. -walzen oder auch Stützsättel gemeinsam über ihre Führungstraverse (15' und 15") parallel zur Walzrichtung gegen den Ballen der zugehörigen Arbeitswalze (5' und 5") anstellbar sowie ebenfalls gemeinsam, aber zueinander gegenläufig entlang dem Ballen der betreffenden Arbeitswalze (5' und 5") quer zur Walzrichtung verlagerbar sind.

9. Mehrwalzengerüst nach einem der Ansprüche 1 und 3 bis 8 oder 2 bis 8, dadurch gekennzeichnet, daß der Anstellantrieb (17 und 17") für die Führungstraversen (15' und 15") durch Hydraulikzylinder gebildet ist, während zur Längsverstellung der Stützrollen (8' und 8" ; 9' und 9") bzw. -walzen oder auch Stützsättel auf den Führungstraversen (15' und 15") mechanische Antriebe mit Gewindespindeln (20' und 20") und Stellmuttern (19' und 19") vorgesehen sind (Fig. 6 und 7).

## Claims

1. Multi-roll stand with two backing rolls (3', 3") and two working rolls (5', 5") each borne by means of respective chocks (7', 7") in the windows (2) of the roll housing (1), in which the working rolls (5', 5") are entrained through frictional drive from the driven backing rolls (3', 3") as well as shifted (6-6) out of the vertical axial plane (4-4) of the backing rolls (3', 3") for their horizontal support, wherein the rolled strip (10) subject to the rolling process is arranged in the roll gap between the barrels of both the working rolls (5', 5"), characterised thereby, that the barrels of the working rolls (5', 5") project by both their end portions beyond the longitudinal edges of the rolled strip (10) and also beyond the barrel ends of the backing rolls (3', 3"), that backing rollers (8', 8" ; 9', 9") or rolls or also hydrostatic backing saddles are associated with these end portions of the barrels of the working rolls (5', 5") at least at that side, towards which the axial plane (6-6) of the working rolls (5', 5") is arranged to be displaced relative to the axial plane (4-4) of the backing rolls (3', 3"), and that each support roller (8', 8" ; 9', 9") or roll or also each support saddle is settable substantially horizontally and parallelly to the rolling direction and outside the rolled strip width (13 ; 13', 13") against the end portions of the barrels of the working rolls (5', 5") (11 ; Figs. 1 and 3 or 17', 17" ; Figs. 6 and 7).

2. Multi-roll stand with two backing rolls (3', 3"), two intermediate rolls (12', 12") and two working rolls (5', 5") each borne by means of respective chocks (7', 7") in the windows (2) of the roll housings (1), in which the working rolls (5', 5") are entrained through frictional drive from the intermediate rolls (12', 12"), which are either driven directly or however entrained through frictional drive from the driven backing rolls (3', 3") as well as shifted (6-6) out of the vertical axial plane (4-4) of the backing rolls (3', 3") and the intermediate rolls (12', 12") for their horizontal support, wherein the rolled strip (10) subject to the rolling process is arranged in the roll gap between the barrels of both the working rolls (5', 5"), characterised thereby, that the barrels of the working rolls (5', 5") project by both their end portions beyond the longitudinal edges of the rolled strip (10) and at least also beyond the barrel ends of the backing rolls (3', 3"), that backing rollers (8', 8"; 9', 9") or rolls or also hydrostatic backing saddles are associated with these end portions of the barrels of the working rolls (5', 5") at least at that side, towards which the axial plane (6-6) of the working rolls (5', 5") is arranged to be displaced relative to the axial plane (4-4) of the backing rolls (3', 3") and the intermediate rolls (12', 12"), and that each support roller (8', 8" ; 9', 9") or roll or also each support saddle is settable substantially horizontally and parallelly to the rolling direction and outside the rolled strip width (13 ; 13', 13") against the end portions of the barrels of the working rolls (5', 5"), (11 ; Fig. 2).

3. Multi-roll stand according to claim 1 or 2, characterised thereby, that each backing roll (8', 8" ; 9', 9") or roller or each backing saddle is shiftable (13', 13" or 18', 18" ; 19', 19" ; 20', 20") substantially horizontally transversely to the rolling direction along the barrels of the working rolls (5', 5") as well as also settable (11 ; Figs. 1 to 3 or 17', 17"; Figs. 6 and 7) against these substantially horizontally and parallelly to the rolling direction.

4. Multi-roll according to one of the claims 1 and 3 or 2 and 3, characterised thereby, that two backing rolls (8', 8" ; 9', 9") or rollers or also backing saddles are associated (Figs. 3 and 5) with each working roll (5', 5") at least at that side, towards which the axial plane (6-6) of the working rolls (5', 5") is arranged to be displaced relative to the axial plane (4-4) of the backing rolls (3', 3") or also of the intermediate rolls (12', 12"), and that the lateral spacing (13 ; 13', 13") between these backing rolls (8' and 8"; 9' and 9") is in that adjustable over a range which extends at least from the maximum rolled strip width (13') to the minimum rolled strip width (13").

5. Multi-roll stand according to one of the claims 1, 3 and 4 or 2 to 4, characterised thereby, that the backing rolls (8', 8" ; 9', 9") or rollers or also backing saddles are shiftable transversely to the rolling direction along the barrel of the working rolls (5', 5") as far as into the rolling contact range of the same with the rolled strip (10).

6. Multi-roll stand according to one of the claims 1 and 3 to 5 or 2 to 5, characterised thereby, that the backing rolls (8', 8" ; 9', 9") or rollers or also backing saddles are settable (17', 17") by means of crossbeam guides (15', 15") parallelly to the rolling direction against the barrels of the working rolls (5', 5") and/or held (18', 18" ; Figs. 6 and 7) to be shiftable (19', 20' ; 19", 20") along the same transversely to the rolling direction.

7. Multi roll stand according to one of the claims 1 and 3 to 6 or 2 to 6, characterised thereby, that each crossbeam guide (15' or 15") carries both the backing rolls (8' and 8" ; 9' and 9") or rollers or also backing saddles respectively associated with each working roll (5' or 5").

8. Multi roll stand according to one of the claims 1 and 3 to 7 or 2 to 7, characterised thereby, that both the backing rolls (8' and 8" ; 9' and 9") or rollers or also backing saddles are settable together by way of their crossbeam guide (15' and 15") parallelly to the rolling direction against the barrel of the associated working roll (5' and 5") as well as shiftable likewise together, but one in opposite sense relative to the other transversely to the rolling direction along the barrel of the concerned working roll (5' and 5").

9. Multi roll stand according to one of the claims 1 and 3 to 8 or 2 to 8, characterised thereby, that the setting drive (17' and 17") for the crossbeam guides (15' and 15") is formed by hydraulic cylinders, whilst mechanical drives with threaded spindles (20' and 20") and adjusting nuts (19' and 19") are provided (Figs. 6 and 7) for the longitudinal adjustment of the backing rolls (8' and 8" ; 9' and 9") or rollers or also backing saddles on the crossbeam guides (15' and 15").

## Revendications

1. Cage de laminoir à plusieurs cylindres qui comporte deux cylindres d'appui (3', 3") et deux cylindres (5', 5") montés chacun au moyen d'empoises (7', 7") dans les fenêtres (2) des montants (1) et dans laquelle les cylindres de travail (5', 5") sont entraînés par frottement par les cylindres d'appui entraînés (3', 3") et, pour leur appui horizontal, sont décalés (6-6) hors du plan vertical (4-4) des axes de cylindres d'appui (3', 3"), la bande laminée (10) soumise au laminage passant dans l'emprise entre les tables des deux cylindres de travail (5', 5"), caractérisée en ce que les tables de cylindres de travail (5', 5") dépassent, par leurs deux zones d'extrémité, les bords longitudinaux de la bande laminée (10) et les extrémités des tables des cylindres (3', 3"), en ce qu'à ces zones d'extrémité des tables de cylindres de travail (5', 5"), au moins du côté vers lequel le plan (6-6) des axes de cylindres de travail (5', 5") est décalé par rapport au plan (4-4) des cylindres d'appui (3', 3"), sont associés des rouleaux (8', 8", 9', 9") ou cylindres d'appui ou encore des selles d'appui hydrostatiques et en ce que chaque rouleau (8', 8", 9', 9") ou cylindre d'appui peut être placé sensiblement horizontalement et parallèlement au sens du laminage en dehors de la largeur (13, 13', 13") de la bande laminée contre les zones d'extrémité des tables des cylindres de travail (5', 5") (11, figure 1 et 3 ou 17', 17" figure 6 et 7).

2. Cage de laminoir à plusieurs cylindres qui comporte deux cylindres d'appui (12', 12") et deux cylindres de travail (5', 5") montés chacun au moyen d'empoises (7', 7") dans les fenêtres (2) des montants (1) et dans laquelle les cylindres de travail (5', 5") sont entraînés par frottement par les cylindres intermédiaires (12', 12"), qui sont entraînés directement ou encore sont entraînés par frottement par les cylindres d'appui entraînés (3', 3") et, pour leur appui horizontal, sont décalés hors du plan vertical (4-4) des cylindres d'appui (3', 3") et des cylindres intermédiaires (12', 12"), la bande laminée (10) soumise au laminage passant dans l'emprise située entre les tables des deux cylindres de travail (5', 5"), caractérisée en ce que les tables des cylindres de travail (5', 5") dépassent, par leurs deux extrémités, les bords longitudinaux de la bande laminée (10) et au moins également les extrémités des tables d'appui (3', 3"), en ce qu'à ces zones d'extrémité des tables des cylindres de travail (5', 5"), au moins du côté vers lequel le plan (6-6) des axes de cylindres de travail (5', 5") est décalé par rapport au plan (4-4) des axes des cylindres d'appui (3', 3") et des cylindres intermédiaires (12', 12"), sont associés des rouleaux (8', 8", 9', 9") ou des cylindres d'appui ou encore des selles d'appui hydrostatique et en ce que chaque rouleau (8', 8", 9', 9") ou cylindre d'appui, ou encore chaque selle d'appui, peut être déplacé sensiblement horizontalement et parallèlement au sens du laminage en dehors de la largeur (13, 13', 13") de la bande laminée contre les zones d'extrémité des tables des cylindres de travail (5', 5") (11, figure 2).

3. Cage à plusieurs cylindres selon l'une des revendications 1 ou 2, caractérisée en ce que chaque rouleau (8', 8", 9', 9") ou cylindre d'appui ou encore chaque selle d'appui peut être déplacé (13', 13", ou 18', 18", 19', 19", 20', 20") sensiblement horizontalement aussi bien transversalement par rapport au sens du laminage le long des tables des cylindres de travail (5', 5") que parallèlement au sens du laminage contre ces tables (11, figures 1 à 3 ou 17', 17", figures 6 et 7).

4. Cage à plusieurs cylindres selon l'une des revendications 1 à 3 ou 2 et 3 ; caractérisée en ce que chaque cylindre de travail (5', 5"), au moins du côté vers lequel le plan (6-6) des axes de cylindres de travail (5', 5") est décalé par rapport au plan (4-4) des axes de cylindres d'appui (3', 3") ou encore des cylindres intermédiaires (12', 12"), est associé à deux rouleaux (8', 8", 9', 9") ou cylindres d'appui ou encore à des selles d'appui (Figures 3 et 5) et en ce que la distance dans le sens latéral (13, 13', 13") existant entre ces rouleaux d'appui i (8', 8", 9' et 9") est réglable dans une zone qui s'étend de la largeur de bande maximale (13') à la largeur de bande minimale (13").

5. Cage à plusieurs cylindres selon l'une des revendications 1, 3 et 4 ou 2 à 4, caractérisée en ce que les rouleaux (8', 8", 9', 9") ou les cylindres d'appui ou encore des selles d'appui peuvent être déplacés transversalement par rapport au sens du laminage le long des tables des cylindres de travail (5', 5") jusque dans leur zone de contact de laminage avec la bande laminée (10).

6. Cage à plusieurs cylindres selon l'une des revendications 1 et 3 à 5 ou 2 à 5, caractérisée en ce que les rouleaux 48', 8", 9', 9") ou cylindres d'appui ou encore les selles d'appui sont montés (18', 18", figures 6 et 7) de manière à pouvoir être placés (17, 17'), au moyen de traverses de guidage (15', 15"), parallèlement au sens du laminage, contre les tables des cylindres de travail (5', 5") et/ou à pouvoir être déplacés le long de ces tables transversalement par rapport au sens du laminage (19', 20', 19", 20").

7. Cage à plusieurs cylindres selon l'une des revendications 1 et 3 à 6 ou 2 à 6, caractérisée en ce que chaque traverse de guidage (15' ou 15") porte les deux rouleaux (8' et 8", 9' et 9") ou cylindre d'appui ou encore les selles d'appui associés à un cylindre de travail (5' ou 5").

8. Cage à plusieurs cylindres selon l'une des revendications 1 et 3 à 7 ou 2 à 7, caractérisée en ce que les deux rouleaux (8' et 8", 9' et 9") ou cylindres d'appui ou encore les selles d'appui peuvent se placer ensemble, sur leur traverse de guidage (15' et 15"), parallèlement au sens du laminage, contre la table du cylindre de travail correspondant (5' et 5") et peuvent également être déplacés ensemble mais en sens opposé, le long des tables du cylindre de travail en question (5' et 5") transversalement par rapport au sens de laminage.

9. Cage à plusieurs cylindres selon l'une des revendications 1 et 3 à 8 ou 2 à 8, caractérisée en ce que le dispositif de mise en place (17' et 17") associé aux traverses de guidage (15 et 15") est constitué par des vérins hydrauliques tandis que le déplacement longitudinal des rouleaux (8' et 8", 9' et 9") ou des cylindres d'appui ou encore des selles d'appui sur les traverses de guidage (15' et 15"), est assuré par des dispositifs d'entraînement mécanique comportant des broches filetées (20' et 20") et des écrous d'arrêt (19' et 19") (Figures 6 et 7).
